# FASCICULE DE BREVET EUROPEEN

(11) **EP 0 780 860 B1**
(45) Date de publication et mention de la délivrance du brevet: **07.05.2003**
(21) Numéro de dépôt: 96402756.9
(22) Date de dépôt: 17.12.1996
(51) Int. Cl.: H01H 9/00, H01H 9/10

(54) **Interrupteur auxiliaire pour coupe-circuit, et coupe-circuit correspondant**
Hilfsschalter für Ausschalter und entsprechender Ausschalter
Auxiliary switch for circuit breaker and corresponding circuit breaker

(30) Priorité: 20.12.1995 FR 9515136
(43) Date de publication de la demande: 25.06.1997
(73) Titulaire: LEGRAND, F-87000 Limoges (FR); LEGRAND SNC, F-87000 Limoges (FR)
(72) Inventeur: Combas, Christian, 87240 Ambazac (FR)
(74) Mandataire: Santarelli

(56) Documents cités:
- EP-A- 0 431 994
- FR-A- 2 551 915
- FR-A- 2 638 562
- US-A- 3 435 389
- US-A- 3 820 046

## Description

La présente invention concerne d'une manière générale les coupe-circuit.

Ainsi qu'on le sait, un coupe-circuit comporte, globalement, dans un boîtier, d'une part, deux organes de contact, qui, établis à distance l'un de l'autre, sont chacun respectivement en liaison électrique avec deux bornes de connexion accessibles de l'extérieur du boîtier, et, d'autre part, un porte-fusible, fréquemment appelé "préhenseur", qui présente un évidement propre au logement d'une cartouche fusible, et qui, lui aussi accessible à l'usager de l'extérieur du boîtier, est monté mobile dans ce boîtier entre deux positions, à savoir, une position de fermeture, pour laquelle son évidement s'étend de l'un à l'autre des deux organes de contact, en sorte qu'une cartouche fusible présente dans cet évidement établit alors une liaison électrique entre ceux-ci, et une position d'ouverture, pour laquelle, écarté de ces organes de contact, son évidement s'étend pour partie hors du boîtier, en sorte qu'il est possible à l'usager d'y mettre en place une cartouche fusible ou de l'en retirer.

Dans la demande de brevet européen déposée le 19 décembre 1995 sous le No 95402874.2, il a été proposé d'associer à ce coupe-circuit un appareil auxiliaire, en tirant parti du débattement de son porte-fusible de l'une à l'autre de ses positions pour la commande de cet appareil auxiliaire.

A cet effet, il a été prévu de ménager sur ce porte-fusible des moyens de came, et de doter l'appareil auxiliaire d'une tige de commande qui, faisant saillie hors de son boîtier, est en prise avec ceux-ci.

La présente invention a d'une manière générale pour objet de développer cette disposition, en la mettant en oeuvre pour un interrupteur susceptible de commander l'alimentation d'un autre circuit, et par exemple celle d'un voyant, en fonction de la position d'ouverture ou de fermeture, du porte-fusible du coupe-circuit.

Le document US-A-3 435 389 décrit (les références entre parenthèses s'appliquent à ce document) un interrupteur auxiliaire (58) pour coupe-circuit électromagnétique, du genre comportant, dans un boîtier (70), au moins une lame de contact (85), qui, sous le contrôle d'un coulisseau (88) monté coulissant, est, au moins en partie, montée mobile entre deux positions, l'une de fermeture, pour laquelle elle est en application contre un contact fixe (81), l'autre d'ouverture, pour laquelle elle est au contraire écartée de ce contact fixe, le coulisseau (88) comportant latéralement une tige de commande (59), qui, pour son intervention, fait saillie hors du boîtier (70) à la faveur d'une boutonnière (94).

Il a déjà été proposé, dans le brevet français publié sous le No 2 638 562, un interrupteur auxiliaire comportant, dans un boîtier, une lame de contact, qui, sous le contrôle d'un levier d'actionnement monté pivotant et coulissant, est, au moins en partie, montée mobile entre deux positions, l'une de fermeture, pour laquelle elle est en application contre un contact fixe, l'autre d'ouverture, pour laquelle elle est au contraire écartée de ce contact fixe.

Mais, pour sa commande, le levier d'actionnement est sous le contrôle d'un poussoir, sans qu'il soit envisagé d'y associer une quelconque tige de commande.

Cet interrupteur auxiliaire ne peut donc pas être aisément associé à un coupe-circuit du genre en cause, et celui-ci pose par ailleurs un problème particulier, dans la mesure où, son porte-fusible ayant un débattement relativement important, les moyens de came qu'il comporte ne doivent intervenir que momentanément, à la volée, sur un tel interrupteur auxiliaire.

La présente invention a tout d'abord plus précisément pour objet un interrupteur auxiliaire répondant à cette double exigence.

Cet interrupteur auxiliaire, qui est du genre comportant, dans un boîtier, au moins une lame de contact, qui, sous le contrôle d'un levier d'actionnement monté pivotant et coulissant, est, au moins en partie, montée mobile entre deux positions, l'une de fermeture, pour laquelle elle est en application contre un contact fixe, l'autre d'ouverture, pour laquelle elle est au contraire écartée de ce contact fixe, est d'une manière générale caractérisé en ce que, le levier d'actionnement comportant latéralement une tige de commande, qui, pour son intervention, fait saillie hors du boîtier à la faveur d'une boutonnière de celui-ci, cette boutonnière forme, localement, à l'écart de sa partie courante, un lobe d'échappement qui est apte à recevoir cette tige de commande.

Ainsi, après avoir momentanément entraîné, par ses moyens de came, la tige de commande de l'interrupteur auxiliaire, le porte-fusible du coupe-circuit dirige cette tige de commande vers le lobe d'échappement de la boutonnière dans laquelle elle se débat, et ce porte-fusible peut ainsi poursuivre son trajet sans qu'il n'y ait plus une quelconque interférence entre lui et cette tige de commande.

Au retour, les moyens de came de ce porte-fusible ramènent la tige de commande dans la partie courante de la boutonnière, pour son entraînement dans le sens inverse du précédent.

La présente invention a encore pour objet un coupe-circuit dont le porte-fusible présente des moyens de came établis en conséquence.

Les objets de l'invention, leurs caractéristiques et leurs avantages, ressortiront d'ailleurs de la description qui va suivre, à titre d'exemple, en référence aux dessins schématiques annexés sur lesquels :
la figure 1 est une vue en perspective d'un interrupteur auxiliaire suivant l'invention, vu du côté du couvercle de son boîtier ;
la figure 2 en est une autre vue en perspective, vu du côté du socle de son boîtier ;
la figure 3 en est, avec un arrachement local, une vue en élévation, vu de l'intérieur, et couvercle de boîtier enlevé, suivant la flèche III de la figure 1 ;
la figure 4 est, à échelle supérieure, et avec un arrachement local, une vue en élévation du levier d'actionnement que comporte cet interrupteur auxiliaire ;
la figure 5 est une vue en plan de ce levier d'actionnement, suivant la flèche V de la figure 4 ;
la figure 6 en est une vue en perspective ;
les figures 7A et 7B sont, avec des arrachements locaux, des vues en élévation, qui, déduites de celle de la figure 3, illustrent, chacune respectivement, deux phases successives de fonctionnement de l'interrupteur auxiliaire suivant l'invention ;
la figure 8 est une vue partielle en élévation du porte-fusible du coupe-circuit auquel cet interrupteur auxiliaire peut être associé ;
la figure 9 est une vue partielle en coupe transversale de ce porte-fusible, suivant la ligne IX-IX de la figure 8 ;
les figures 10A, 10B et 10C sont des vues partielles en plan qui, reprenant celle de la figure 8, illustrent diverses phases successives de fonctionnement de l'ensemble.

Tel qu'illustré sur ces figures, et ainsi qu'il est mieux visible sur la figure 3, l'interrupteur auxiliaire 10 suivant l'invention comporte, de manière connue en soi, dans un boîtier 11, au moins une lame de contact 12A, qui, sous le contrôle d'un levier d'actionnement 14 monté pivotant et coulissant suivant des dispositions décrites plus en détail ultérieurement, est, au moins en partie, montée mobile entre deux positions, l'une de fermeture, représentée à la figure 3, pour laquelle elle est en application contre un contact fixe 15A, l'autre d'ouverture, représentée à la figure 7B, pour laquelle elle est au contraire écartée de ce contact fixe 15A.

Dans la forme de réalisation représentée, cet interrupteur auxiliaire 10 constitue un appareil modulaire.

Son boîtier 11 se présente donc sous la forme générale d'une plaquette, avec deux faces principales 16 parallèles l'une à l'autre, et, suivant son contour, une face arrière 17, deux faces latérales 18 sensiblement parallèles entre elles et perpendiculaires à la face arrière 17, et une face avant 19, qui, abstraction faite d'une partie saillante 20 dans sa zone médiane, est sensiblement parallèle à la face arrière 17.

En pratique, la face arrière 17 présente une encoche 21, à la faveur de laquelle est susceptible d'intervenir un dispositif d'encliquetage, non représenté, pour la fixation de l'ensemble sur un rail de support de type normalisé, également non représenté.

Dans la forme de réalisation représentée, le boîtier 11 est formé, d'une part, d'un socle 22, qui forme corps de boîte, et dont le fond 23 forme l'une des faces principales 16, et, d'autre part, d'un couvercle 24, qui, rapporté sur le socle 22, est dûment solidarisé à celui-ci, et qui forme l'autre des faces principales 16.

Les dispositions qui précèdent sont bien connues par elles-mêmes, et, ne relevant pas en propre de la présente invention, elles ne seront pas décrites plus en détail ici.

Dans la forme de réalisation représentée, l'interrupteur auxiliaire 10 suivant l'invention comporte une deuxième lame de contact 12B, qui, sous le contrôle, elle aussi, du levier d'actionnement 14, est, elle aussi, au moins en partie montée mobile entre deux positions, l'une de fermeture, représentée à la figure 7B, pour laquelle elle est en application contre un deuxième contact fixe 15B, l'autre d'ouverture, représentée à la figure 3, pour laquelle elle est au contraire écartée de ce contact fixe 15B.

Plus précisément, dans la forme de réalisation représentée, l'interrupteur auxiliaire 10 suivant l'invention constitue un inverseur, les deux contacts fixes 15A, 15B étant portés par une même bande métallique 25 par laquelle ils sont en liaison avec une borne d'entrée 26 tandis que les deux lames de contact 12A, 12B sont, elles, chacune individuellement en liaison avec deux bornes de sortie 27A, 27B et que l'une est en position de fermeture tandis que l'autre est en position d'ouverture, et réciproquement.

En pratique, la lame de contact 12A est encastrée sur le boîtier 11 à l'une de ses extrémités, et, par son autre extrémité, qui est libre, elle coopère avec le contact fixe 15A auquel elle est associée.

Plus précisément, dans la forme de réalisation représentée, la lame de contact 12A comporte deux tronçons, à savoir, un tronçon fixe 28, qui est en liaison avec la borne de sortie 27A, et qui est inséré entre des plots 30 venus d'un seul tenant du fond 23 du socle 22 du boîtier 11, et un tronçon mobile 31, qui est soumis au levier d'actionnement 14, suivant des dispositions décrites plus en détail ultérieurement, et qui coopère avec le contact fixe 15A.

Dans la forme de réalisation représentée, ce tronçon fixe 28 et ce tronçon mobile 31 font un dièdre aigu entre eux.

De même, la deuxième lame de contact 12B est encastrée sur le boîtier 11 à l'une de ses extrémités, et, par son autre extrémité, qui est libre, elle coopère avec le contact fixe 15B auquel elle est associée.

Plus précisément, et comme la lame de contact 12A, cette lame de contact 12B comporte, dans la forme de réalisation représentée, un tronçon fixe 33, qui est en liaison avec la borne de sortie 27B, et qui est inséré entre la partie du rebord 34 du socle 22 du boîtier 11 formant la face arrière 17 de ce dernier et des plots 35 venus d'un seul tenant du fond 23 de ce socle 22, et un tronçon mobile 36, qui est soumis au levier d'actionnement 14, et par lequel elle coopère avec le contact fixe 15B.

Dans la forme de réalisation représentée, ce tronçon fixe 33 et ce tronçon mobile 36 font un dièdre obtus entre eux.

La borne d'entrée 26 ouvre sur l'une des faces latérales 18 du boîtier 11, tandis que les bornes de sortie 27A, 27B ouvrent sur la face latérale 18 opposée, en étant étagées sur celle-ci.

Mais, pour chacune d'elles, la vis de serrage 37 est accessible à partir de la face avant 19 du boîtier 11.

Suivant l'invention, le levier d'actionnement 14 comporte, latéralement, une tige de commande 38, qui, pour son intervention, et suivant des modalités décrites plus en détail ultérieurement, fait saillie hors du boîtier 11 à la faveur d'une boutonnière 39 de celui-ci, et cette boutonnière 39 forme, localement, à l'écart de sa partie courante 40, un lobe d'échappement 42 qui est apte à recevoir cette tige de commande 38.

Dans la forme de réalisation représentée, le levier d'actionnement 14 se présente, globalement, sous la forme d'un bâtonnet creux, à section transversale en U.

Il comporte ainsi, d'une part, deux flancs 44, qui sont sensiblement parallèles entre eux, et qui, abstraction faite d'une inflexion dans leur zone médiane, sont en pratique sensiblement rectilignes, et, d'autre part, un fond 45, plat, qui est sensiblement perpendiculaire aux flancs 44.

Les flancs 44 forment entre eux une rainure 46.

A l'une des extrémités, 47, du levier d'actionnement 14, cette rainure 46 est ouverte, tandis que, à l'autre de ses extrémités, 48, elle est fermée, l'un des flancs 44 rejoignant l'autre par un profil arrondi 49.

Le levier d'actionnement 14 ainsi globalement constitué a sa concavité tournée vers le fond 23 du socle 22 du boîtier 11, et, pour son guidage, sa largeur L1, c'est-à-dire la distance séparant extérieurement l'un de l'autre ses deux flancs 44, est sensiblement égale à la distance L2 séparant intérieurement ce fond 23 du couvercle 24, tel que schématisé en traits interrompus sur la figure 5, tout en étant légèrement inférieure à cette distance L2.

La tige de commande 38 est portée par un massif 50, qui, issu d'un seul tenant du fond 45, sensiblement perpendiculairement à celui-ci, s'étend entre les flancs 44, à distance de l'une et l'autre des extrémités 47, 48, mais plus près de l'extrémité 47 ouverte que de l'extrémité 48 fermée.

En pratique, la tige de commande 38 comporte, à sa base, pour son guidage, un tronçon 52 de plus grande section, dont le diamètre D1 correspond sensiblement à la largeur L3 de la boutonnière 39 du boîtier 11, tout en étant légèrement inférieur à cette largeur L3.

Dans la forme de réalisation représentée, elle comporte, également, un tronçon 53 dont le diamètre D2 est intermédiaire entre celui D1 du tronçon 52 et son propre diamètre D3.

Pour son montage pivotant et coulissant, le levier d'actionnement 14 est en prise, par sa rainure 46, du côté de son extrémité 47 ouverte, avec un ergot 54 solidaire du boîtier 11, figure 3.

Il s'agit, en pratique, d'un ergot 54 cylindrique, de section transversale circulaire, qui est d'un seul tenant avec le fond 23 du socle 22 du boîtier 11, et dont le diamètre D4 est sensiblement égal à la largeur L4 séparant intérieurement l'un de l'autre les deux flancs 44 du levier d'actionnement 14, tout en étant légèrement inférieur à cette largeur L4.

Pour son action sur la lame de contact 12A, le levier d'actionnement 14 comporte, transversalement, dans sa zone médiane, c'est-à-dire entre ses extrémités 47, 48, un évidement 55, qui affecte en pratique ses seuls flancs 44, sans interférence avec son fond 45, et à la faveur duquel il est traversé de part en part par cette lame de contact 12A.

Plus précisément, le levier d'actionnement 14 présente, en bordure de cet évidement 55, un bossage 56, à profil arrondi, qui est d'un seul tenant avec l'un de ses flancs 44, en l'espèce celui opposé à celui présentant un profil arrondi 49 à l'extrémité 48 fermée, en formant en quelque sorte un renflement local de ce flanc 44, et par lequel il est apte à agir sur la lame de contact 12A.

Le massif 50 portant la tige de commande 38 s'étend lui aussi en bordure de l'évidement 55, mais du côté de celui-ci opposé au bossage 56, et il est d'un seul tenant avec le flanc 44 présentant un profil arrondi. 49 à l'extrémité 48 fermée.

En pratique, pour la position de fermeture représentée sur la figure 3, la lame de contact 12A porte élastiquement, par elle-même, sur le contact fixe 15A auquel elle est associée, et le bossage 56 du levier d'actionnement 14 se situe du même côté de cette lame de contact 12A que ce contact fixe 15A, à légère distance de la lame de contact 12A.

La lame de contact 12B s'étend, elle, de l'autre côté de la tige de commande 38 du levier d'actionnement 14 par rapport à la lame de contact 12A.

Le levier d'actionnement 14 est apte à agir sur cette lame de contact 12B par l'une de ses extrémités, en l'espèce l'extrémité 48 fermée présentant un profil arrondi 49.

L'une au moins des lames de contact 12A, 12B est au moins en partie élastiquement déformable, et constitue ainsi par elle-même des moyens élastiques propres à un maintien stable du levier d'actionnement 14 dans l'une au moins de ses positions.

En pratique, il s'agit de la lame de contact 12B, celle-ci se trouvant contrainte élastiquement par le levier d'actionnement 14 lorsqu'elle est en position de fermeture.

Dans la forme de réalisation représentée, le lobe d'échappement 42 que forme la boutonnière 39 du boîtier 11 s'étend en pratique à l'une des extrémités de la partie courante 40 de celle-ci.

Dans la forme de réalisation représentée, ce lobe d'échappement 42 se réduit en pratique à un prolongement coudé de la partie courante 40, en se raccordant à celle-ci par un tronçon largement arrondi 57, et cette partie courante 40 est sensiblement rectiligne.

Dans la forme de réalisation représentée, enfin, le levier d'actionnement 14 comporte, latéralement, du côté opposé à sa tige de commande 38, à la faveur du massif 50 portant celle-ci, un perçage 58, qui est aligné, axialement, avec cette tige de commande 38, et en correspondance avec lequel le boîtier 11, et, plus précisément, le couvercle 24 de celui-ci, présente une boutonnière 59 de même type que la boutonnière 39 qu'il présente pour la tige de commande 38.

Le coupe-circuit 60 auquel l'interrupteur auxiliaire 10 ainsi constitué est susceptible d'être associé ne sera pas décrit dans tous ses détails ici, dans la mesure où il est décrit dans la demande de brevet français No 94 15332, et où, à cet égard, la description de celle-ci peut être considérée comme faisant partie intégrante de la présente demande de brevet.

Il suffira d'indiquer qu'il comporte un porte-fusible 61 monté mobile entre deux positions, l'une de fermeture, représentée à la figure 8, l'autre d'ouverture, représentée à la figure 10C.

En pratique, ce porte-fusible 61 se déplace suivant une trajectoire courbe.

Plus précisément, il est globalement cintré, et il est en prise avec des moyens de guidage qui, solidaires du boîtier 62 de l'ensemble, sont eux-mêmes globalement cintrés de manière complémentaire.

Plus précisément, encore, ce porte-fusible 61 présente, en saillie, deux nervures 63, par lesquelles, tel que schématisé en traits interrompus sur la figure 9, il est en prise avec une nervure 64 solidaire du boîtier 62 du coupe-circuit 60.

Pour la commande de l'interrupteur auxiliaire 10, le porte-fusible 61 du coupe-circuit 60 comporte des moyens de came 65 sur le trajet desquels le boîtier 62 de ce coupe-circuit 60 présente une ouverture 66 propre au passage de la tige de commande 38 de son levier d'actionnement 14, cette ouverture 66 étant en pratique constituée par une boutonnière du même type que les boutonnières 39, 59 du boîtier 11 de l'interrupteur auxiliaire 10.

Comme décrit dans la demande de brevet européen No 95402874.2, les moyens de came 65 comportent une rainure 67 que présente en creux le porte-fusible 61, entre ses nervures 63, pour l'engagement de la tige de commande 38, tel que schématisé en traits interrompus sur la figure 9.

En pratique, cette rainure 67 présente, successivement, suivant l'invention, deux tronçons, qui sont décalés transversalement l'un par rapport à l'autre, à savoir, un premier tronçon 68, qui ouvre, librement, par un débouché 69, à l'extrémité du porte-fusible 61, sur la tranche de celui-ci, et un deuxième tronçon 70, qui, au contraire, présente un fond borgne 71, avec, au raccordement de ces deux tronçons 68, 70, d'une part, sur un premier des flancs de cette rainure 67, un pan d'entraînement 72, qui, tourné vers le fond borgne 71 du deuxième tronçon 70, est apte à un entraînement de la tige de commande 38, et, d'autre part, sur l'autre des flancs de cette rainure 67, entre le fond borgne 71 du deuxième tronçon 70 et le pan d'entraînement 72, un pan de déviation 74, qui, tourné vers le débouché 69 du premier tronçon 68, est apte à dévier cette tige de commande 38.

Prise dans son ensemble, la rainure 67 est par ailleurs globalement cintrée, à l'image de la trajectoire courbe du porte-fusible 61.

Au montage, lorsque l'interrupteur auxiliaire 10 suivant l'invention est accolé au coupe-circuit 60 auquel il est associé, et que le porte-fusible 61 de ce coupe-circuit 60 est en position de fermeture, tel que représenté à la figure 8, la tige de commande 38 de l'interrupteur auxiliaire 10 est en prise avec la rainure 67 formant les moyens de came 65 que comporte le porte-fusible 61, en se situant du côté du fond borgne 71 du deuxième tronçon 70 de cette rainure 67, tel que schématisé en traits interrompus sur cette figure 8.

Si, suivant les flèches F1 des figures 8, 10A et 10B, le porte-fusible 61 est commandé en ouverture, il a tout d'abord une course à vide pour laquelle il reste sans incidence sur la tige de commande 38 de l'interrupteur auxiliaire 10, jusqu'à ce que le pan d'entraînement 72 de sa rainure 67 vienne au contact de cette tige de commande 38, tel que schématisé en traits interrompus sur la figure 10A.

Il y a ensuite un entraînement de cette tige de commande 38 par le porte-fusible 61, suivant la partie courante 40 de la boutonnière 39 du boîtier 11 de l'interrupteur auxiliaire 10.

Dans un premier temps, et tel que représenté à la figure 7A, le levier d'actionnement 14 de cet interrupteur auxiliaire 10 vient, par son bossage 56, porter sur la lame de contact 12A, ce qui provoque le passage de celle-ci en position d'ouverture, cependant que, par son extrémité 48 fermée, il vient également porter sur la lame de contact 12B.

Dans un deuxième temps, et tel que représenté sur la figure 7B, le levier d'actionnement 14 assure le passage en position de fermeture de la lame de contact 12B, tout en accentuant l'ouverture de la lame de contact 12A.

Lorsque, comme représenté sur la figure 7B, et tel que schématisé en traits interrompus sur la figure 10B, la tige de commande 38 de l'interrupteur auxiliaire 10 arrive au droit du lobe d'échappement 42 de la boutonnière 39 du boîtier 11, elle se trouve dirigée vers ce lobe d'échappement 42 par le tronçon largement arrondi 57 de cette boutonnière 39, en sorte que, tel que représenté sur la figure 10B, le porte-fusible 61 du coupe-circuit 60 peut continuer librement son parcours, jusqu'à sa position finale d'ouverture.

Lorsque ce porte-fusible 61 est ramené en position de fermeture, un processus inverse du précédent se développe.

Tout d'abord, la rainure 67 formant les moyens de came 65 de ce porte-fusible 61 vient à nouveau s'engager, à la faveur du débouché 69 de son premier tronçon 68, sur la tige de commande 38 du levier d'actionnement 14 de l'interrupteur auxiliaire 10, puis, par son pan de déviation 74, elle provoque le dégagement de cette tige de commande 38 du lobe d'échappement 42 de la boutonnière 39 du boîtier 11 de cet interrupteur auxiliaire 10, jusqu'à la ramener dans la partie courante 40 de cette boutonnière 39, et, enfin, par le fond borgne 71 de son deuxième tronçon 70, elle agit sur cette tige de commande 38 dans le sens provoquant le retour du levier d'actionnement 14 de l'interrupteur auxiliaire 10 à sa position initiale.

Conjointement, les lames de contact 12A, 12B de l'interrupteur auxiliaire 10 reviennent d'elles-mêmes élastiquement à leur position initiale, en l'espèce une position de fermeture pour la lame de contact 12A et une position d'ouverture pour la lame de contact 12B.

Si désiré, le perçage 58 du levier d'actionnement 14 peut permettre la commande en cascade d'un autre interrupteur auxiliaire, ou d'un autre appareil électrique, non représenté.

Il suffit pour ce faire que la tige de commande 38 du levier d'actionnement 14 de cet autre interrupteur auxiliaire, ou une tige de commande prévue de manière semblable à cet effet sur cet autre appareil électrique, soit engagée dans ce perçage 58.

## Revendications

1. Interrupteur auxiliaire pour coupe-circuit, du genre comportant, dans un boîtier (11), au moins une lame de contact (12A), qui, sous le contrôle d'un levier d'actionnement (14) monté pivotant et coulissant, est, au moins en partie, montée mobile entre deux positions, l'une de fermeture, pour laquelle elle est en application contre un contact fixe (15A), l'autre d'ouverture, pour laquelle elle est au contraire écartée de ce contact fixe, le levier d'actionnement (14) comportant latéralement une tige de commande (38), qui, pour son intervention, fait saillie hors du boîtier (11) à la faveur d'une boutonnière (39) de celui-ci, cette boutonnière (39) forme, localement, à l'écart de sa partie courante (40), un lobe d'échappement (42) qui est apte à recevoir ladite tige de commande (38).

2. Interrupteur auxiliaire suivant la revendication 1, **caractérisé en ce que** le lobe d'échappement (42) que forme la boutonnière (39) du boîtier (11) s'étend à l'une des extrémités de sa partie courante (40).

3. Interrupteur auxiliaire suivant la revendication 2, **caractérisé en ce que** le lobe d'échappement (42) que forme la boutonnière (39) du boîtier (11) se réduit à un prolongement coudé de sa partie courante (39), en se raccordant à celle-ci par un tronçon largement arrondi (57).

4. Interrupteur auxiliaire suivant l'une quelconque des revendications 1 à 3, **caractérisé en ce que** la partie courante (40) de la boutonnière (39) du boîtier (11) est sensiblement rectiligne.

5. Interrupteur auxiliaire suivant l'une quelconque des revendications 1 à 4, **caractérisé en ce que**, pour son montage pivotant et coulissant, le levier d'actionnement (14) comporte une rainure (46) par laquelle il est en prise avec un ergot (54) du boîtier (11).

6. Interrupteur auxiliaire suivant l'une quelconque des revendications 1 à 5, **caractérisé en ce que** le levier d'actionnement (14) comporte un évidement (55) à la faveur duquel il est traversé de part en part par la lame de contact (12A), et, en bordure de cet évidement (55), il présente un bossage (56) par lequel il est apte à agir sur cette lame de contact (12A).

7. Interrupteur auxiliaire suivant la revendication 6, **caractérisé en ce que**, en position de fermeture, la lame de contact (12A) porte élastiquement, par elle-même, sur le contact fixe (15A) auquel elle est associée, et le bossage (56) du levier d'actionnement (14) se situe du même côté de cette lame de contact (12A) que ce contact fixe (15A).

8. Interrupteur auxiliaire suivant l'une quelconque des revendications 1 à 7, **caractérisé en ce que** la lame de contact (12A) est encastrée sur le boîtier (11) à l'une de ses extrémités, et, par son autre extrémité, qui est libre, elle coopère avec le contact fixe (15A) auquel elle est associée.

9. Interrupteur auxiliaire suivant l'une quelconque des revendications 1 à 8, **caractérisé en ce qu'**il comporte une deuxième lame de contact (12B), qui, sous le contrôle, elle aussi, du levier d'actionnement (14), est, au moins en partie, montée mobile entre deux positions, l'une de fermeture, pour laquelle elle est en application contre un deuxième contact fixe (15B), l'autre d'ouverture, pour laquelle elle est au contraire écartée de ce contact fixe (15B).

10. Interrupteur auxiliaire suivant la revendication 9, **caractérisé en ce que** la deuxième lame de contact (12B) s'étend de l'autre côté de la tige de commande (38) du levier d'actionnement (14) par rapport à la première.

11. Interrupteur auxiliaire suivant l'une quelconque des revendications 9, 10, **caractérisé en ce que** le levier d'actionnement (14) est apte à agir sur la deuxième lame de contact (12B) par l'une de ses extrémités.

12. Interrupteur auxiliaire suivant la revendication 11, **caractérisé en ce que** l'extrémité (48) par laquelle le levier d'actionnement (14) est apte à agir sur la lame de contact (12B) a un profil arrondi (49).

13. Interrupteur auxiliaire suivant l'une quelconque des revendications 9 à 12, **caractérisé en ce que** la deuxième lame de contact (12B) est encastrée sur le boîtier (11) à l'une de ses extrémités, et, par son autre extrémité, qui est libre, elle coopère avec le contact fixe (15B) auquel elle est associée.

14. Interrupteur auxiliaire suivant l'une quelconque des revendications 9 à 13, **caractérisé en ce que** l'une au moins des lames de contact (12A, 12B) est au moins en partie élastiquement déformable et constitue ainsi par elle-même des moyens élastiques propres à un maintien stable du levier d'actionnement (14) dans l'une au moins des positions de celui-ci.

15. Interrupteur auxiliaire suivant l'une quelconque des revendications 1 à 14, **caractérisé en ce que** le levier d'actionnement (14) comporte, latéralement, du côté opposé à sa tige de commande (38), un perçage (58), qui est aligné, axialement, avec ladite tige de commande (38), et en correspondance avec lequel le boîtier (11) présente une boutonnière (59) de même type que la boutonnière (39) qu'il présente pour cette tige de commande (38).

16. Interrupteur auxiliaire suivant l'une quelconque des revendications 1 à 15, **caractérisé en ce que**, le porte-fusible (61) du coupe-circuit (60) auquel il est associé comportant, pour sa commande, des moyens de came (65) sur le trajet desquels le boîtier (62) de ce coupe-circuit (60) présente une ouverture (66) propre au passage de la tige de commande (38) de son levier d'actionnement (14), lesdits moyens de came (65) comportent une rainure (67) que présente en creux ledit porte-fusible (61) pour l'engagement de ladite tige de commande (38), cette rainure (67) présentant, successivement, deux tronçons (68, 70), qui sont décalés transversalement l'un par rapport à l'autre, à savoir, un premier tronçon (68), qui ouvre librement, par un débouché (69), à l'extrémité du porte-fusible (61), sur la tranche de celui-ci, et un deuxième tronçon (70), qui, au contraire, présente un fond (71) borgne, avec, au raccordement de ces deux tronçons (68, 70), d'une part, sur un premier des flancs de la rainure (67), un pan d'entraînement (72), qui, tourné vers le fond borgne (71) du deuxième tronçon (70), est apte à un entraînement de la tige de commande (38), et, d'autre part, sur l'autre des flancs de la rainure (67), entre le fond borgne (71) du deuxième tronçon (70) et le pan d'entraînement (72), un pan de déviation (74), qui, tourné vers le débouché (69) du premier tronçon (68), est apte à dévier ladite tige de commande (38).

17. Coupe-circuit, du genre comportant un porte-fusible (61) monté mobile entre une position d'ouverture et de fermeture, **caractérisé en ce que**, pour la commande d'un interrupteur auxiliaire (10) conforme à l'une quelconque des revendications 1 à 16, son porte-fusible (61) comporte des moyens de came (65) sur le trajet desquels son boîtier (62) présente une ouverture (66) propre au passage de la tige de commande (38) du levier d'actionnement (14) de cet interrupteur auxiliaire (10), lesdits moyens de came (65) comportant une rainure (67) que présente en creux le porte-fusible (61) pour l'engagement de ladite tige de commande (38), cette rainure (67) présentant, successivement, deux tronçons (68, 70), qui sont décalés transversalement l'un par rapport à l'autre, à savoir, un premier tronçon (68), qui ouvre librement, par un débouché (69), à l'extrémité du porte-fusible (61), sur la tranche de celui-ci, et un deuxième tronçon (70), qui, au contraire, présente un fond borgne (71), avec, au raccordement de ces deux tronçons (68, 70), d'une part, sur un premier des flancs de la rainure (67), un pan d'entraînement (72), qui, tourné vers le fond borgne (71) du deuxième tronçon (70), est apte à un entraînement de ladite tige de commande (38), et, d'autre part, sur l'autre des flancs de la rainure (67), entre le fond borgne (71) de son deuxième tronçon (70) et le pan d'entraînement (72), un pan de déviation (74), qui, tourné vers le débouché (69) du premier tronçon (68), est apte à dévier ladite tige de commande (38).

## Patentansprüche

1. Hilfsschalter für Sicherung, umfassend in einem Gehäuse (11) mindestens eine Kontaktlamelle (12A), die durch einen verschwenkbar und verschiebbar angeordneten Betätigungshebel (14) gesteuert wird und mindestens teilweise zwischen zwei Stellungen beweglich ist, einer Schließstellung, in der sie an einem feststehenden Kontakt (15A) in Anlage ist, und einer Öffnungsstellung, in der sie dagegen von diesem feststehenden Kontakt entfernt ist, wobei der Betätigungshebel (14) seitlich eine Steuerstange (38) aufweist, die für ihre Betätigung über ein Langloch (39) des Gehäuses (11) aus diesem herausragt, wobei dieses Langloch (39) örtlich in einem Abstand von seinem laufenden Teil (40) eine Ausweichausweitung (42) bildet, die die Steuerstange (38) aufnehmen kann.

2. Hilfsschalter nach Anspruch 1, **dadurch gekennzeichnet, daß** die Ausweichausweitung (42), die das Langloch (39) des Gehäuses (11) bildet, sich an einem der Enden seines laufenden Teils (40) erstreckt.

3. Hilfsschalter nach Anspruch 2, **dadurch gekennzeichnet, daß** die Ausweichausweitung (42), die das Langloch (39) des Gehäuses (11) bildet, sich auf eine gekrümmte Verlängerung seines laufenden Teils (39) beschränkt, wobei sie an diesen über einen weit abgerundeten Abschnitt (57) anschließt.

4. Hilfsschalter nach einem der Ansprüche 1 bis 3, **dadurch gekennzeichnet, daß** der laufende Teil (40) des Langlochs (39) des Gehäuses (11) im wesentlichen geradlinig ist.

5. Hilfsschalter nach einem der Ansprüche 1 bis 4, **dadurch gekennzeichnet, daß** der Betätigungshebel (14) für seine verschwenkbare und verschiebbare Anordnung eine Nut (46) aufweist, über die er mit einer Nase (54) des Gehäuses (11) in Eingriff ist.

6. Hilfsschalter nach einem der Ansprüche 1 bis 5, **dadurch gekennzeichnet, daß** der Betätigungshebel (14) eine Ausnehmung (55) aufweist, in der er von der Kontaktlamelle (12A) vollständig durchsetzt wird, und am Rand dieser Ausnehmung (55) einen Buckel (56) aufweist, über den er auf die Kontaktlamelle (12A) einwirken kann.

7. Hilfsschalter nach Anspruch 6, **dadurch gekennzeichnet, daß** die Kontaktlamelle (12A) in Schließstellung durch sich selbst elastisch an dem feststehenden Kontakt (15A) anliegt, dem sie zugeordnet ist, und der Buckel (56) des Betätigungshebels (14) sich auf derselben Seite dieser Kontaktlamelle (12A) wie der feststehende Kontakt (15A) befindet.

8. Hilfsschalter nach einem der Ansprüche 1 bis 7, **dadurch gekennzeichnet, daß** die Kontaktlamelle (12A) an einem ihrer Enden an dem Gehäuse (11) eingespannt ist und über ihr anderes Ende, das frei ist, mit dem feststehenden Kontakt (15A), dem sie zugeordnet ist, zusammenwirkt.

9. Hilfsschalter nach einem der Ansprüche 1 bis 8, **dadurch gekennzeichnet, daß** er eine zweite Kontaktlamelle (12B) aufweist, die ebenfalls durch den Betätigungshebel (14) gesteuert wird und mindestens teilweise zwischen zwei Stellungen beweglich ist, einer Schließstellung, in der sie an einem zweiten feststehenden Kontakt (15B) in Anlage ist, und einer Öffnungsstellung, in der sie dagegen von diesem feststehenden Kontakt (15B) entfernt ist.

10. Hilfsschalter nach Anspruch 9, **dadurch gekennzeichnet, daß** die zweite Kontaktlamelle (12B) sich bezüglich der ersten auf der anderen Seite der Steuerstange (38) des Betätigungshebels (14) erstreckt.

11. Hilfsschalter nach einem der Ansprüche 9, 10, **dadurch gekennzeichnet, daß** der Betätigungshebel (14) mit einem seiner Enden auf die zweite Kontaktlamelle (12B) einwirken kann.

12. Hilfsschalter nach Anspruch 11, **dadurch gekennzeichnet, daß** das Ende (48), mit dem der Betätigungshebel (14) auf die Kontaktlamelle (12B) einwirken kann, ein abgerundetes Profil (49) hat.

13. Hilfsschalter nach einem der Ansprüche 9 bis 12, **dadurch gekennzeichnet, daß** die zweite Kontaktlamelle (12B) an einem ihrer Enden an dem Gehäuse (11) eingespannt ist und mit ihrem anderen Ende, das frei ist, mit dem feststehenden Kontakt (15B), dem sie zugeordnet ist, zusammenwirkt.

14. Hilfsschalter nach einem der Ansprüche 9 bis 13, **dadurch gekennzeichnet, daß** mindestens eine der Kontaktlamellen (12A, 12B) mindestens teilweise elastisch verformbar ist und auf diese Weise von selbst elastische Mittel bilden, die für einen stabilen Halt des Betätigungshebels (14) in mindestens einer seiner Stellungen geeignet ist.

15. Hilfsschalter nach einem der Ansprüche 1 bis 14, **dadurch gekennzeichnet, daß** der Betätigungshebel (14) seitlich auf der seiner Steuerstange (38) entgegengesetzten Seite eine Bohrung (58) aufweist, die axial mit der Steuerstange (38) in einer Linie liegt und in Entsprechung mit welcher das Gehäuse (11) ein Langloch (59) vom selben Typ wie das Langloch (39) aufweist, welches es für diese Steuerstange (38) aufweist.

16. Hilfsschalter nach einem der Ansprüche 1 bis 15, **dadurch gekennzeichnet, daß**, wenn der Schmelzeinsatzhalter (61) der Sicherung (60), der er zugeordnet ist, für seine Steuerung Nockenmittel (65) aufweist, in deren Weg das Gehäuse (62) der Sicherung (60) eine Öffnung (66) für den Durchgang der Steuerstange (38) seines Betätigungshebels (14) aufweist, diese Nockenmittel (65) eine Nut (67) aufweisen, die der Schmelzeinsatzhalter (61) vertieft für das Eingreifen der Steuerstange (38) aufweist, wobei diese Nut (67) nacheinander zwei Abschnitte (68, 70) aufweist, die in Querrichtung gegeneinander versetzt sind, und zwar einen ersten Abschnitt (68), der sich über eine Mündung (69) am Ende des Schmelzeinsatzhalters (61) an dessen Rand frei öffnet, und einen zweiten Abschnitt (70), der dagegen einen geschlossenen Boden (71) aufweist, wobei an der Verbindungsstelle dieser beiden Abschnitte (68, 70) einerseits auf einer ersten der Flanken der Nut (67) eine Mitnahmefläche (72), die dem geschlossenen Boden (71) des zweiten Abschnitts (70) zugewandt ist und für eine Mitnahme der Steuerstange (38) geeignet ist, und andererseits an der anderen der Flanken der Nut (67) zwischen dem geschlossenen Boden (71) des zweiten Abschnitts (70) und der Mitnahmefläche (72) eine Ablenkfläche (74) vorgesehen ist, die der Mündung (69) des ersten Abschnitts (68) zugewandt ist und diese Steuerstange (38) ablenken kann.

17. Sicherung, umfassend einen Schmelzeinsatzhalter (61), der zwischen einer Öffnungsstellung und einer Schließstellung beweglich ist, **dadurch gekennzeichnet, daß** ihr Schmelzeinsatzhalter (61) für die Steuerung eines Hilfsschalters (10) nach einem der Ansprüche 1 bis 16 Nockenmittel (65) aufweist, in deren Weg ihr Gehäuse (62) eine Öffnung (66) für den Durchgang der Steuerstange (38) des Betätigungshebels (14) dieses Hilfsschalters (10) aufweist, wobei diese Nockenmittel (65) eine Nut (67) aufweisen, die der Schmelzeinsatzhalter (61) vertieft für das Eingreifen der Steuerstange (38) aufweist, wobei diese Nut (67) nacheinander zwei Abschnitte (68, 70) aufweist, die in Querrichtung gegeneinander versetzt sind, und zwar einen ersten Abschnitt (68), der sich über eine Mündung (69) am Ende des Schmelzeinsatzhalters (61) an dessen Rand frei öffnet, und einen zweiten Abschnitt (70), der dagegen einen geschlossenen Boden (71) aufweist, wobei an der Verbindungsstelle dieser beiden Abschnitte (68, 70) einerseits auf einer ersten der Flanken der Nut (67) eine Mitnahmefläche (72), die dem geschlossenen Boden (71) des zweiten Abschnitts (70) zugewandt ist und für eine Mitnahme der Steuerstange (38) geeignet ist, und andererseits an der anderen der Flanken der Nut (67) zwischen dem geschlossenen Boden (71) des zweiten Abschnitts (70) und der Mitnahmefläche (72) eine Ablenkfläche (74) vorgesehen ist, die der Mündung (69) des ersten Abschnitts (68) zugewandt ist und diese Steuerstange (38) ablenken kann.

## Claims

1. An auxiliary switch for a circuit-breaker, of the kind comprising in a housing (11) at least one contact blade (12A) which under the control of an actuating lever (14) mounted pivotably and slidably is at least in part mounted movably between two positions, one being a closure position in which it is in a condition of bearing against a fixed contact (15A) and the other being an open position in which in contrast it is spaced away from said fixed contact, the actuating lever (14) laterally comprising an operating rod (38) which for actuation thereof projects out of the housing (11) by way of a slot (39) therein, said slot (39) locally forming away from the main portion (40) thereof an escape lobe (42) which is suitable for receiving said operating rod (38).

2. An auxiliary switch according to claim 1 **characterised in that** the escape lobe (42) that the slot (39) in the housing (11) forms extends at one of the ends of the main portion (40) thereof.

3. An auxiliary switch according to claim 2 **characterised in that** the escape lobe (42) that the slot (39) in the housing (11) forms is reduced to a bent prolongation of the main portion (39) thereof, being connected thereto by way of a widely rounded portion (57).

4. An auxiliary switch according to any one of claims 1 to 3 **characterised in that** the main portion (40) of the slot (39) in the housing (11) is substantially rectilinear.

5. An auxiliary switch according to any one of claims 1 to 4 **characterised in that**, for its pivotal and slidable mounting, the actuating lever (14) comprises a groove (46), by way of which it is in engagement with a projection (54) on the housing (11).

6. An auxiliary switch according to any one of claims 1 to 5 **characterised in that** the actuating lever (14) comprises an opening (55), by way of which the contact blade (12A) passes therethrough from one side to the other, and bordering said opening (55) it has a boss (56) by way of which it is capable of acting on said contact blade (12A).

7. An auxiliary switch according to claim 6 **characterised in that** in the closure position the contact blade (12A) bears elastically by itself against the fixed contact (15A) with which it is associated and the boss (56) on the actuating lever (14) is on the same side of said contact blade (12A) as said fixed contact (15A).

8. An auxiliary switch according to any one of claims 1 to 7 **characterised in that** the contact blade (12A) is inserted on the housing (11) at one of its ends and by way of its other end which is free it co-operates with the fixed contact (15A) with which it is associated.

9. An auxiliary switch according to any one of claims 1 to 8 **characterised in that** it comprises a second contact blade (12B) which also under the control of the actuating lever (14) is at least in part mounted movably between two positions, one being a closure position in which it is in a condition of bearing against a second fixed contact (15B) and the other an open position in which in contrast it is spaced away from said fixed contact (15B).

10. An auxiliary switch according to claim 9 **characterised in that** the second contact blade (12B) extends on the other side of the operating rod (38) of the actuating lever (14) with respect to the first.

11. An auxiliary switch according to either one of claims 9 and 10 **characterised in that** the actuating lever (14) is capable of acting on the second contact blade (12B) by one of its ends.

12. An auxiliary switch according to claim 11 **characterised in that** the end (48) by way of which the actuating lever (14) is capable of acting on the contact blade (12B) is of a rounded profile (49).

13. An auxiliary switch according to any one of claims 9 to 12 **characterised in that** the second contact blade (12B) is inserted on the housing (11) at one of its ends and by way of its other end which is free it co-operates with the fixed contact (15B) with which it is associated.

14. An auxiliary switch according to any one of claims 9 to 13 **characterised in that** one at least of the contact blades (12A, 12B) is at least in part elastically deformable and thus by itself constitutes resilient means for stably holding the actuating lever (14) in one at least of the positions thereof.

15. An auxiliary switch according to any one of claims 1 to 14 **characterised in that** the actuating lever (14) comprises laterally on the opposite side to its operating rod (38) an aperture (58) which is axially aligned with said operating rod (38) and in correspondence with which the housing (11) has a slot (59) of the same type as the slot (39) that it has for said operating rod (38).

16. An auxiliary switch according to any one of claims 1 to 15 **characterised in that**, the fuse carrier (61) of the circuit breaker (60) with which it is associated comprising for operation thereof cam means (65), on the path of which the housing (62) of said circuit breaker (60) has an opening (66) for the passage of the operating rod (38) of its actuating lever (14), said cam means (65) comprise a groove (67) that said fuse carrier (61) has in recessed relationship for engagement of said operating rod (38), said groove (67) successively having two portions (68, 70) which are displaced transversely with respect to each other, namely a first portion (68) which opens freely by way of an orifice (69) at the end of the fuse carrier (61) on the edge thereof and a second portion (71) which in contrast has a blind end (71) with, at the junction of said two portions (68, 70), on the one hand on a first of the flanks of said groove (67) an entrainment surface portion (72) which facing towards the blind end (71) of the second portion (70) is suitable for entrainment of the operating rod (38) and on the other hand on the other of the flanks of the groove (67) between the blind end (71) of the second portion (70) and the entrainment surface portion (72) a deflection surface portion (74) which facing towards the orifice (69) of the first portion (68) is capable of deflecting said operating rod (38).

17. A circuit breaker of the kind comprising a fuse carrier (61) mounted movably between an open and a closure position, **characterised in that** for operation of an auxiliary switch (10) according to any one of claims 1 to 16 its fuse carrier (61) comprises cam means (65), on the path of which its housing (62) has an opening (66) for the passage of the operating rod (38) of the actuating lever (14) of said auxiliary switch (10), said cam means (65) comprise a groove (67) that said fuse carrier (61) has in recessed relationship for engagement of said operating rod (38), said groove (67) successively having two portions (68, 70) which are displaced transversely with respect to each other, namely a first portion (68) which opens freely by way of an orifice (69) at the end of the fuse carrier (61) on the edge thereof and a second portion (71) which in contrast has a blind end (71) with, at the junction of said two portions (68, 70), on the one hand on a first of the flanks of said groove (67) an entrainment surface portion (72) which facing towards the blind end (71) of the second portion (70) is suitable for entrainment of the operating rod (38) and on the other hand on the other of the flanks of the groove (67) between the blind end (71) of the second portion (70) and the entrainment surface portion (72) a deflection surface portion (74) which facing towards the orifice (69) of the first portion (68) is capable of deflecting said operating rod (38).
